# EUROPÄISCHE PATENTSCHRIFT

(11) **EP 2 896 732 B1**
(45) Veröffentlichungstag und Bekanntmachung des Hinweises auf die Patenterteilung: **25.05.2016**
(21) Anmeldenummer: 14151978.5
(22) Anmeldetag: 21.01.2014
(51) Int. Cl.: D05B 85/00

(54) **Nähnadel mit Doppelcordierung**
Sewing needle with double cording
Aiguille à coudre avec double nervurage

(43) Veröffentlichungstag der Anmeldung: 22.07.2015
(73) Patentinhaber: Groz-Beckert KG, 72458 Albstadt (DE)
(72) Erfinder: Bach, Dirk, 72458 Albstadt (DE); Haug, Kai-Uwe, 72362 Nusplingen (DE); Merks, Alexander, 72458 Albstadt (DE)
(74) Vertreter: Rüger, Barthelt & Abel

(56) Entgegenhaltungen:
- EP-A1- 1 127 973
- GB-A- 703 934
- GB-A- 734 656
- US-A- 3 908 569

## Beschreibung

Die Erfindung betrifft eine Nähnadel für eine Nähmaschine, die somit auch als Maschinennähnadel bezeichnet werden kann. Die Nähnadel weist einen Nadelkörper auf, der an einem Ende einen Halteabschnitt zun Einspannen der Nähnadel in eine entsprechende Halteeinrichtung der Nähmaschine aufweist. Auf der dem Halteabschnitt entgegengesetzten Seite weist der Nadelkörper einen Arbeitsabschnitt auf, der in der Nadelspitze endet. In diesem Arbeitsabschnitt des Nadelkörpers ist auch ein Nadelöhr angeordnet, das den Nadelkörper vollständig durchsetzt und durch das beim Nähen der Oberfaden hindurch verläuft.

Nähnadeln werden oft mit Hilfe eines Prägeverfahrens hergestellt. Dabei entsteht in Richtung der Längsachse im Anschluss an das Nadelöhr oft eine Vertiefung, die als Spitzenrinne bezeichnet wird. Diese Spitzenrinne ist auch bei EP 1 127 973 B1 vorhanden und gegenüber den beiden Seitenwänden des Nadelöhrs tiefer ausgeführt, so dass der Nähfaden bei einer Nährichtungsänderung über eine Flunke oder Kante zwischen der Spitzenrinne und der Seitenwand des Nadelöhrs gleitet. Dadurch kann es zu einem Drallverschub des Nähfadens kommen.

Aus EP 1 127 973 B1 ist eine Nähnadel zum multidirektionalen Nähen bekannt. Die Nähnadel weist ein längliches Nadelöhr auf, das den Nadelkörper durchsetzt und durch zwei gegenüberliegende Seitenwände begrenzt ist. Der Nadelkörper erstreckt sich entlang einer Längsachse. Um den durch das Nadelöhr geführten Faden beim Nähen zu schonen, sind die beiden Seitenwände an ihren Seitenwandkanten in Richtung der Längsache betrachtet konkav gewölbt. Wenn der Faden schräg oder seitlich aus dem Nadelöhr austritt, wird er über eine der beiden konkav abgesenkten Seitenwände des Nadelöhrs geführt. Durch diese Maßnahme soll ein Drallverschub des Nähfadens vermieden werden. Die Zwirnung des Nähfadens soll beim Lauf des Fadens über die Seitenwand lediglich geringfügig oder nicht verändert werden, wodurch Nähfehler vermieden und eine Fadenschonung erreicht werden soll.

DE 10 2009 004 033 A1 beschreibt eine Nähnadel für eine Nähmaschine, die im Nadelkörper auf der der Nadelspitze entgegengesetzten Seite eine in Richtung der Längsachse verlaufende Rille aufweist, die in das Nadelöhr einmündet. An einer Stelle vor der Einmündung der Rille in das Nadelöhr hat diese einen gegenüber der Längsachse des Nadelkörpers abgewinkelten Abschnitt. Durch diese abgewinkelte Rille soll die Andrückkraft, die im Bereich des Nadelöhrs auf den Nähfaden wirkt, in Richtung des Schlags des Nähfadens orientiert werden, um ein Aufdrehen des Nähfadens zu erreichen.

DE 86 32 106 U1 beschreibt eine Tuftingnadel, bei der die Nadelspitze in Transportrichtung des Backings gegenüber der Nadelachse versetzt ist. Dadurch soll vermieden werden, dass beim Durchstechen des Backings der zuvor abgelegte Faden aufgrund von Schwingungen der Tuftingnadel durchstochen und damit beschädigt wird. Die Tuftingnadel kann auch eine Fadenrinne aufweisen, die ausgehend vom Nadelöhr schräg zur Längsachse der Nadel geneigt verläuft und oberhalb der Nadelspitze endet. Dadurch soll der Faden von der Längsachse der Nadel, an der sich die Nadelspitze befindet, abgelenkt werden.

Die in GB 703 934 A beschriebene Nadel ist speziell für den Einsatz beim Nähen eines Schuhes ausgebildet. Die Nadel ist ohne Nadelöhr ausgeführt und hat im Nadelkörper in einem Arbeitsbereich eine Aussparung, wodurch ein hakenartiger Vorsprung gebildet ist. Die Nadel wird durch das Nähgut gestochen. Mit diesem Vorsprung kann eine Fadenschleife ähnlich wie beim Häkeln ergriffen, durch das Nähgut und eine Fadenschleife auf der anderen Seite des Nähguts gezogen werden. Diese Nadel ist somit speziell dazu ausgebildet, ein Nähstichtyp 101 gemäß DIN 61400:2002-04 auszuführen.

Ausgehend von diesem Stand der Technik kann es als Aufgabe der vorliegenden Erfindung angesehen werden, eine Nähnadel für eine Nähmaschine zu schaffen, die im Bereich des Nadelöhrs eine ausreichende bzw. verbesserte Stabilität aufweist und einen Drallverschub des Nähfadens vermeidet oder minimiert.

Diese Aufgabe wird durch eine Nähnadel mit den Merkmalen des Patentanspruches 1 gelöst.

Die Nähnadel hat einen sich entlang einer Längsachse erstreckenden Nadelkörper mit einem Halteabschnitt und einem Arbeitsabschnitt. Der Halteabschnitt und der Arbeitsabschnitt sind an entgegengesetzten Endbereichen des Nadelkörpers vorhanden. Der Halteabschnitt dient zum Einspannen der Nähnadel in eine entsprechende Halte- oder Spanneinrichtung der Nähmaschine. Innerhalb des Arbeitsabschnitts verjüngt sich der Nadelkörper zur Nadelspitze hin. In dem Arbeitsabschnitt ist auch ein Nadelöhr vorhanden, das den Nadelkörper von einer Vorderseite zu einer Rückseite des Nadelkörpers in einer Querrichtung vollständig durchsetzt und durch das der Oberfaden zum Nähen hindurchgeführt ist. Das Nadelöhr wird durch zwei sich in einer Seitenrichtung - die rechtwinkelig zur Längsachse und zur Querrichtung orientiert ist - gegenüberliegende Seitenwände begrenzt.

In Richtung der Längsachse gesehen ist zwischen dem Nadelöhr und der Nadelspitze eine Fadenrinne in die Vorderseite des Nadelkörpers eingebracht. Die Fadenrinne bildet eine Cordierung. Die Fadenrinne befindet sich zwischen dem Nadelöhr und der Nadelspitze und weist zwei Fadenrinnenmündungen auf, die auf verschiedenen Seiten einer ersten Längsmittelebene durch den Nadelkörper angeordnet sind. Vorzugsweise ist die Fadenrinne bzw. die dadurch gebildete Cordierung gegenüber dieser ersten Längsmittelebene durch den Nadelkörper symmetrisch angeordnet. Die erste Längsmittelebene erstreckt sich entlang der Längsachse des Nadelkörpers sowie in der Querrichtung. Die Querrichtung ist rechtwinklig zur Längsachse ausgerichtet. An den beiden Fadenrinnenmündungen grenzt die gegenüber der Außenkontur des Nadelkörpers vertiefte Fadenrinne an die Außenkontur an. Die Fadenrinnenmündungen bilden Übergangsstellen, an denen die Faderrinneninnenfläche an die Außenkonturfläche des Nadelkörpers angrenzt. Die Fadenrinne mündet mit Abstand zu den beiden Fadenrinnenmündungen an einer Unterkante des Nadelöhrs in das Nadelöhr ein.

Durch diese Ausgestaltung der Nähnadel verläuft der Faden während des Nähvorgangs vom Nähgut durch eine der beiden Fadenrinnenmündungen in die Fadenrinne und schließlich durch das Nadelöhr hindurch, zumindest wenn sich die Nähnadel oberhalb des Nähguts befindet. Während oder nach dem Durchstechen des Nähguts wird der Faden aus der Fadenrinne heraus und im Nadelöhr von der Nadelspitze und der Fadenrinne weg gezogen. Durch die Position der Fadenrinne kann jedoch gewährleistet werden, dass der Faden zumindest während des größten Teils der Nadelhubbewegung - und zumindest wenn die Nähnadel einen Abstand zum Nähgut aufweist und/oder während des Nähguttransports - innerhalb der Fadenrinne verbleibt. Durch die Fadenrinne wird ein Aufzwirnen oder Entzwirnen des Fadens und mithin ein Drallverschub vermieden. Die das Nadelöhr begrenzenden Seitenwände am Nähnadelkörper können in Querrichtung ausreichend groß dimensioniert werden, um die Stabilität der Nähnadel im Bereich des Nadelöhrs zu gewährleisten. Zwar wird der Nähfaden beim Durchstechen des Nähgutes aus der Fadenrinne heraus auf die Seitenwand des Nadelöhrs geschoben. Es hat sich allerdings herausgestellt, dass diese Phase des Nähprozesses auf den Drallverschub des Fadens nur geringe Auswirkungen hat, so dass entsprechend vergrößerte Seitenwände zur Stabilisierung der Nähnadel ohne nennenswerte negative Fadenbeeinflussung vorgesehen werden können. Um den Drallverschub zu vermeiden, ist die Fadenrinne vorhanden.

3ei einem Ausführungsbeispiel ist der Abstand zwischen den beiden Fadenrinnenmündungen in einer Seitenrichtung rechtwinklig zur ersten Längsmittelebene zumindest an einigen und vorzugsweise an allen Stellen größer als die Breite der Fadenrinne in der Seitenrichtung an der unmittelbar an das Nadelöhr angrenzenden Stelle. Dabei ist es beispielsweise möglich, dass eine Abmessung der Fadenrinne in der Seitenrichtung zumindest abschnittsweise mit zunehmendem Abstand vom Nadelöhr zunimmt. Die Abmessung der Fadenrinne in Seitenrichtung S entspricht jeweils der größtmöglichen Abmessung.

Die Fadenrinnenmündungen befinden sich auf unterschiedlichen Seiten bezüglich der ersten Längsmittelebene. Die Fadenrinne kann dabei vorzugsweise symmetrisch gegenüber der ersten Längsmittelebene ausgebildet sein. Dadurch ist es möglich, die Transportrichtung des Nähguts bzw. die Nährichtung umzukehren und in zumindest zwei Nährichtungen die gewünschte Fadenschonung zu erreichen. Die Schwächung des Nadelkörpers in einem Bereich zwischen dem Nadelöhr und der Nadelspitze durch die Fadenrinne mit den beider Fadenrinnenmündungen kann in Kauf genommen werden. Es hat sich gezeigt, dass sich dadurch keine negativen Schwingungs- und Stabilitätsbeeinträchtigungen der Nähnadel ergeben. Ganz im Gegenteil wird durch die Stärkung des Nadelkörpers an den beiden Seitenwänden des Nadelöhrs eine insgesamt deutlich stabilere Nähnadel erreicht und kein oder ein allenfalls unerheblicher Drallverschub des Fadens zugelassen.

Vorzugsweise hat die Fadenrinne im Anschluss an das Nadelöhr einen Rinnenabschnitt, der sich insbesondere in Richtung der Längsachse erstreckt. Dieser Rinnenabschnitt mündet an der Unterkante des Nadelöhrs, die die der Nadelspitze am nächsten angeordnete Kante des Nadelöhrs darstellt, in das Nadelöhr ein. Der Rinnenabschnitt kann bevorzugt auf beiden Seiten der ersten Längsmittelebene durch jeweils einen Seitenwandbereich einer das Nadelöhr begrenzenden Seitenwand begrenzt sein. Die das Nadelöhr begrenzenden Seitenwände haben demnach jeweils einen Seitenwandbereich, der sich entlang des Rinnenabschnitts fortsetzt und diesen in Seitenrichtung begrenzt. Die Breite dieses Rinnenabschnitts in Seitenrichtung kann konstant sein oder ausgehend vom Nadelöhr mit zunehmendem Abstand vom Nadelöhr zumindest abschnittsweise größer werden.

Die Fadenrinne und damit auch der Rinnenabschnitt hat einen Rinnenboden oder Rinnengrund. Dieser Rinnengrund kann durch eine Verbindungslinie der Scheitelpunkte der Querschnittsprofile der Fadenrinne bzw. des Rinnenabschnitts gebildet sein. Vorzugsweise verläuft der Rinnengrund des Rinnenabschnitts in Richtung der Längsachse des Nadelkörpers geneigt. Insbesondere nimmt der Abstand des Rinnengrundes des Rinnenabschnitts entlang der Längsachse vom Nadelöhr in Richtung zur Nadelspitze hin ab.

Es kann außerdem vorteilhaft sein, wenn der Abstand des Rinnengrundes der Fadenrinne von einer zweiten Längsmittelebene an keiner Stelle größer ist als unmittelbar benachbart zum Nadelöhr. Die zweite Längsmittelebene ist rechtwinklig zur ersten Längsmittelebene ausgerichtet und erstreckt sich entlang der Längsachse sowie in der Seitenrichtung.

Der Nadelkörper ist vorzugsweise einstückig aus einem einheitlichen Material ohne Naht- und Fügestelle hergestellt. Er kann beispielsweise aus einem zumindest abschnittsweise zylindrischen Ausgangselement aus Metall durch ein Prägeverfahren hergestellt sein.

Vorzugsweise weist die Fadenrinne zwei Endabschnitte auf, die sich einerseits an den Rinnenabschnitt anschließen und jeweils eine Fadenrinnenmündung aufweisen. Jeder Endabschnitt geht insbesondere stufen- und/oder kantenlos in den Rinnenabschnitt über. Die beiden Endabschnitte sind bei einem bevorzugten Ausführungsbeispiel auf entgegengesetzten Seiten der ersten Längsmittelebene angeordnet. Entlang der ersten Längsmittelebene können die beiden Endabschnitte durch eine Erhebung voneinander getrennt sein. Die Erhebung geht vorzugsweise kanten- und/oder stufenlos in die beiden Endabschnitte der Fadenrinne über. Die Innenflächen der Endabschnitte gehen somit ohne die Bildung einer Stufe oder Kante in die Oberfläche der Erhebung über. Dadurch kann ein Faden schonend von dem einen Endabschnitt über die Erhebung in den anderen Endabschnitt gleiten, wenn die Transportrichtung des Nähguts bzw. die Nährichtung sich ändert. Die Erhebung ist vorzugsweise konvex gewölbt und symmetrisch zur ersten Längsmittelebene angeordnet. Insbesondere kann an der Längsmittelebene ein Scheitelpunkt der konvexen Wölbung der Erhebung angeordnet sein.

Bei einer bevorzugten Ausführungsform münden die Endabschnitte dar Fadenrinne in einem sich verjüngenden Bereich des Arbeitsabschnitts aus. Somit grenzen die Endabschnitte der Fadenrinne an ihrem jeweils dem Rinnenabschnitt entgegengesetzten Ende an die Außenkonturfläche des Nadelkörpers in dem sich zur Nadelspitze verjüngenden Bereich an. Zusätzlich kann auch der Rinnenabschnitt zumindest teilweise in dem sich zur Nadelspitze hin verjüngenden Bereich des Arbeitsabschnitts des Nadelkörpers angeordnet sein.

Der Rinnenabschnitt hat in Seitenrichtung eine Breite, die größer ist als die Breite der Endabschnitte. Die Breite der Endabschnitte der Fadenrinne wird quer zur Fadenrinnenverlaufsrichtung bzw. zur Fadenführungsrichtung gemessen. Die Fadenführungsrichtung bzw. Fadenrinnenverlaufsrichtung der beiden Endabschnitte ist schräg zur ersten Längsmittelebene ausgerichtet. Die Breite der Endabschnitte bzw. des Rinnenabschnitts ist jeweils an der breitesten Stelle gemessen, zum Beispiel an der Stelle, an der der Rinnenabschnitt oder der betreffende Endabschnitt an die Außenkonturfläche des Nadelkörpers angrenzt.

Bei einem bevorzugten Ausführungsbeispiel verlaufen zumindest die beiden Endabschnitte der Fadenrinne oder die gesamte Fadenrinne lediglich auf einer Seite einer zweiten Längsmittelebene durch den Nadelkörper. Durch diese Ausgestaltung ergibt sich die Möglichkeit, die Nähnadel durch ein Prägeverfahren oder ein anderes Umformverfahren aus einem Rohling herzustellen. In Abwandlung hierzu könnte die Fadenrinne und insbesondere deren Endabschnitte die zweite Längsmittelebene durchsetzen. Bei dieser Ausgestaltung kann die Nähnadel durch ein spanendes Herstellungsverfahren oder einen Urformprozess hergestellt werden.

Es ist vorteilhaft, wenn die beiden auf entgegengesetzten Seiten der ersten Längsmittelebene angeordneten und das Nadelöhr begrenzenden Seitenwände jeweils an einer Seitenwandkante an die Außenkenturfläche des Nadelkörpers angrenzen. Die Seitenwandkante hat zumindest abschnittsweise einen größeren Abstand zur zweiten Längsmittelebene als der am weitesten von der zweiten Längsmittelebene beabstandete Punkt der Erhebung und/oder als der am weitesten beabstandete Punkt der beiden Fadenrinnenmündungen, Diese Ausgestaltung verleiht dem Nadelkörper im Bereich des Nadelöhrs eine besonders gute Stabilität. Die Gefahr von Nadelbrüchen im Bereich des Nadelöhrs ist dadurch erheblich reduziert. Vorzugsweise hat diese Seitenwandkante zumindest einen Abschnitt, der parallel zur Längsachse des Nadelkörpers verläuft und/oder in Richtung der Längsachse konvex gewölbt ist und insbesondere in Richtung der Längsachse keinen konkav gewölbten Verlauf aufweist.

Bei einem bevorzugten Ausführungsbeispiel hat der Nadelkörper in Richtung seiner Längsachse neben dem Nadelöhr eine Greiferaussparung. Die Greiferaussparung ist vorzugsweise symmetrisch zur ersten Längsmittelebene ausgebildet. Die Greiferaussparung ist bezüglich der zweiten Längsmittelebene auf der den Fadenrinnenmündungen der beiden Endabschnitte in das Nadelöhr entgegengesetzten Seite angeordnet.

Vorteilhafte Ausgestaltungen cer Erfindung ergeben sich aus den abhängigen Patentansprüchen, der Beschreibung sowie der Zeichnung. Die Beschreibung beschränkt sich auf wesentliche Merkmale der Erfindung. Nachfolgend werden bevorzugte Ausführungsbeispiele der Erfindung anhand der beigefügten Zeichnung im Einzelnen erläutert. Es zeigen:
Figur 1 ein Ausführungsbeispiel einer erfindungsgemäßen Nadel in perspektivischer Darstellung,
Figur 2 den Arbeitsabschnitt des Nadelkörpers der Nadel aus Figur 1 in einer Seitenansicht in Seitenrichtung,
Figur 3 den Arbeitsabschnitt aus Figur 2 in einer Ansicht in Querrichtung,
Figur 4 den Arbeitsabschnitt aus Figuren 2 und 3 in einem Schnittbild gemäß Schnittlinie IV-IV in Figur 3,
Figur 5 ein Schnittbild durch den Arbeitsabschnitt aus den Figuren 2 bis 4 gemäß der Schnittlinie V-V in Figur 3,
Figur 6 eine Ansicht des Nadelkörpers gemäß der Figuren 1 bis 5 entlang der Längsachse L des Nadelkörpers auf die Nadelspitze,
Figur 7 eine Teildarstellung des Arbeitsabschnittes in der Ansicht gemäß Figur 3,
Figur 8 ein Schnittbild durch den in Figur 7 dargestellten Teil des Arbeitabschnittes gemäß Schnittlinie VIII-VIII,
Figur 9 den Teil des Arbeitsabschnittes aus den Figuren 7 und 8 in einer Seitenansicht in Seitenrichtung,
Figuren 10 bis 14 jeweils eine schematische Darstellung einer Position der Nähnadel und des Fadens während dem Nähen,
Figur 15 ein weiteres Ausführungsbeispiel einer erfindungsgemäßen Nadel in perspektivischer Darstellung,
Figur 16 den Arbeitsabschnitt des Nadelkörpers der Nadel aus Figur 15 in einer Seitenansicht in Seitenrichtung,
Figur 17 den Arbeitsabschnitt aus Figur 16 in einer Ansicht in Querrichtung,
Figur 18 den Arbeitsabschnitt aus Figuren 16 und 17 in einem Schnittbild gemäß Schnittlinie XVIII-XVIII in Figur 17,
Figur 19 ein Schnittbild durch den Arbeitsabschnitt aus den Figuren 16 bis 19 gemäß der Schnittlinie XIX-XIX in Figur 17 und
Figur 20 eine Ansicht des Nadelkörpers gemäß der Figuren 15 bis 19 entlang der Längsachse L des Nadelkörpers auf die Nadelspitze.

In den Figuren 1 bis 9 ist ein Ausführungsbeispiel einer Nähnadel 20 zur Verwendung in einer Nähmaschine veranschaulicht. Die Nähnadel 20 hat einen sich entlang einer Längsachse L erstreckenden Nadelkörper 21. Der Nadelkörper 21 ist aus einem einheitlichen Material ohne Naht- und Fügestellen einstückig hergestellt. Er besteht vorzugsweise aus Metall oder einer Metalllegierung. Wie in den Figuren 1 oder 15 dargestellt, hat der Nadelkörper 21 an einem Endbereich einen Halteabschnitt 22, der beispielsgemäß zylindrisch ausgeführt ist. Der Halteabschnitt 22 dient dazu, die Nähnadel 20 in einer Spanneinrichtung der Nähmaschine einzuspannen. An dem dem Halteabschnitt 22 entgegengesetzten Endbereich hat der Nadelkörper 21 einen Arbeitsabschnitt 23. Im Arbeitsabschnitt 23 ist ein sich verjüngender Bereich 24 vorhanden, in dem sich der Nadelkörper 21 zur Nadelspitze 25 hin verjüngt. Der Arbeitsabschnitt 23 kann wie in Figur 1 zu sehen über einen Schaftabschnitt 26 mit dem Halteabschnitt 22 verbunden sein. Im Schaftabschnitt 26 ist der Nadelkörper 21 beispielsgemäß zumindest teilweise zylindrisch und kann sich zum Halteabschnitt 22 hin erweitern.

In der Längsachse L schneiden sich eine erste Längsmittelebene M1 und eine zweite Längsmittelebene M2, die rechtwinklig zueinander ausgerichtet sind. Die erste Längsmittelebene M1 ist durch die Längsachse L sowie eine Querrichtung Q ausgespannt. Die zweite Längsmittelebene M2 ist durch die Längsachse L sowie eine Seitenrichtung S aufgespannt. Die Seitenrichtung S und die Querrichtung Q sind rechtwinklig zueinander orientiert.

Im Arbeitsbereich 23 hat der Nadelkörper 21 ein Nadelöhr 30. Das Nadelöhr 30 durchsetzt den Nadelkörper 21 in Querrichtung Q vollständig. Somit kann ein Oberfaden zum Nähen in Querrichtung Q durch das Nadelöhr 30 hindurchgefädelt werden. Das Nadelöhr 30 hat in Richtung der Längsachse L eine größere Abmessung als in Seitenrichtung S. Es entsteht sozusagen eine Art Langloch. Das Nadelöhr 30 ist in Seitenrichtung S durch zwei sich gegenüberliegende Seitenwände 31 begrenzt. Die Seitenwände 31 verlaufen beispielsgemäß zumindest abschnittsweise in einer Ebene parallel zur Längsachse L und zur Querrichtung Q. Jede Seitenwand 31 hat an einer Vorderseite 32 des Nadelkörpers 21 eine erste Seitenwandkante 33 und auf einer der Vorderseite 32 in Querrichtung Q entgegengesetzten Rückseite 34 des Nadelkörpers 21 eine zweite Seitenwandkante 35. Die beiden Seitenwandkanten 33, 35 erstrecken sich größtenteils parallel zur Längsachse L oder konvex von der zweiten Längsmittelebene M2 weg gewölbt, zumindest in dem Bereich des Nadelöhrs 30, in dem das Nadelöhr 30 in Querrichtung Q ein durchgängiges, freies Lichtraumprofil 36 aufweist (Figuren 4 und 18).

Die beiden Seitenwände 31, die das Nadelöhr 30 begrenzen, werden an der der Nadelspitze 25 zugeordneten Seite durch eine untere Querfläche 40 und auf der gegenüberliegenden Seite durch eine obere Querfläche 41 miteinander verbunden. Das Lichtraumprofil 36 wird mithin durch die beiden Querflächen 40, 41 und die beiden Seitenwände 31 begrenzt. Die Querflächen 40, 41 sind in Draufsicht auf das Nadelöhr 30, also in Querrichtung Q gesehen, gekrümmt ausgeführt (Figuren 3 und 17). Zusätzlich können die Querflächen 40, 41 zumindest abschnittsweise in jeder Schnittebene, die parallel zur ersten Längsmittelebene M1 angeordnet ist, einen gekrümmten Verlauf aufweisen (Figuren 4 und 18).

In dem sich verjüngenden Bereich 24 des Arbeitsabschnitts 23 ist in die Vorderseite 32 des Nadelkörpers 21 eine Fadenrinne 39 eingebracht. Die Fadenrinne ist bei den hier dargestellten Ausführungsbeispielen bezüglich der ersten Längsmittelebene M1 symmetrisch angeordnet. Die Fadenrinne 39 hat benachbart zum Nadelöhr 30 einen Rinnenabschnitt 39a. Der Rinnenabschnitt 39a geht auf der der Spitze 25 zugeordneten unteren Seite des Nadelöhrs 30 in das Nadelöhr 30 über. Mit anderen Worten bildet der Rinnenabschnitt 39a mit der unteren Querfläche 40 eine Unterkante 45.

Die Fadenrinne 39 hat außerdem zwei Fadenrinnenmündungen 42, 43. Bei den hier beschriebenen Ausführungsformen schließen sich an den Rinnenabschnitt 39a zwei Endabschnitte 39b, 39c der Fadenrinne 39 mit jeweils einer Fadenrinnenmündung 42 bzw. 43 an. Die Fadenrinne 39 ist gegenüber einer Einhüllenden bzw. Außenkonturfläche A des Arbeitsabschnittes 23 der Nahnadel 20 in den Nadelkörper 21 eingebracht und mündet an einem Ende in das Nadelöhr 30 und mit Abstand dazu an den beiden Fadenrinnenmündungen 42, 43 in die Außenkonturfläche A. Die durch die Fadenrinne gebildete Cordierung kann wegen der beiden Fadenrinnenmündungen 42, 43 auch als Doppelcordierung bezeichnet werden.

Die Außenkonturfläche A des Nadelkörpers 21 ist im Arbeitsabschnitt 23 durch die umhüllende Kontur vorgegeben. Diese Kontur beschreibt eine Fläche, die der Arbeitsabschnitt 23 aufweisen würde, wenn das Nadelöhr 30 und die Fadenrinne 39 nicht vorhanden wären. Die Außenkonturfläche A ist in den Figuren 2, 16 und 18 lediglich schematisch dargestellt.

Es wird an dieser Stelle darauf hingewiesen, dass der Begriff "Kante" in der vorliegenden Ausarbeitung so zu verstehen ist, dass dabei nicht eine scharfe, abgewinkelte Kante gemeint ist. Vielmehr sind die Kanten, beispielsweise die Unterkante 45 oder die Seitenwandkanten 33, 35 abgerundet bzw. mit einem Radius versehen, um keine scharfen Kanten am Nadelkörper 21 auszubilden, die den Faden beschädigen könnten.

In den Figuren 4 und 18 ist der Arbeitsabschnitt 23 des Nadelkörpers 21 entlang der ersten Längsmittelebene M1 geschnitten. Die Fadenrinne 39 hat dort eine Scheitellinie, die sich entlang der Verlaufsrichtung der Fadenrinne 39 bzw. der Fadenführungsrichtung erstreckt und einen Rinnengrund 46 bildet. Im Rinnenabschnitt 39a erstreckt sich die Scheitellinie ausgehend von der Unterkante 45 entlang der ersten Längsmittelebene M1. Der Rinnengrund 46 verläuft im Bereich des Rinnenabschnitts 39a gegenüber der zweiten Längsmittelebene M2 geneigt. Der Abstand des Rinnengrundes 46 von der Längsachse L bzw. von der zweiten Längsmittelebene M2 nimmt im Bereich des Rinnenabschnitts 39a in Richtung der Längsachse L ausgehend vom Nadelöhr 30 bzw. der Unterkante 45 auf die Nadelspitze 25 zu ab.

Bei dem Ausführungsbeispiel der Nähnadel 20 gemäß den Figuren 15 bis 20 ist der Rinnengrund 46 in Seitenrichtung S vorzugsweise eben entlang der gesamten Fadenrinne 39. In Abwandlung hierzu könnte er auch - anders als dargestellt - konvex gekrümmt sein.

Jede der beiden Seitenwände 31 weist im Anschluss an das Lichtraumprofil 36 einen Seitenwandbereich 47 auf. Die beiden Seitenwandbereiche 47 begrenzen den Rinnenabschnitt 39a im Anschluss an die Unterkante 45 in Seitenrichtung S. Der Seitenwandbereich 47 geht beispielsgemäß kanten- und stufenlos in den benachbart zu dem Lichtraumprofil 36 des Nadelöhrs 30 angeordneten Bereich der Seitenwand 31 über. Die obere Seitenwandkante 33 setzt sich im Seitenwandbereich 47 in einem Kantenabschnitt 48 fort, der sich mit abnehmendem Abstand zur Nadelspitze 25 an die zweite Längsmittelebene M2 annähert. Der Kantenabschnitt 48 hat beispielsgemäß einen gekrümmten Verlauf. Sein Abstand zur zweiten Längsmittelebene M2 ist an jeder Stelle kleiner als der Abstand der ersten Seitenwandkante 33 von der zweiten Längsmittelebene M2 im Bereich des Lichtraumprofils 36 (Figur 8).

Im Anschluss an den Rinnenabschnitt 39a weist die Fadenrinne 39 zwei Endabschnitte 39b, 39c auf, von denen jeder ein der beiden Fadenrinnenmündungen 42, 43 aufweist. Die beiden Endabschnitte 39b, 39c verlaufen beispielsgemäß auf verschiedenen Seiten der ersten Längsmittelebene M1, die somit als Trennfläche zwischen den beiden Endabschnitten 39b, 39c dienen kann.

Bei dem einen Ausführungsbeispiel gemäß der Figuren 1 bis 9 sind die beiden Endabschnitte 39b, 39c durch eine Erhebung 51 im Bereich der ersten Längsmittelebene M1 voneinander getrennt. Die Erhebung 51 ist vorzugsweise symmetrisch zur ersten Längsmittelebene M1 ausgeführt und beispielsgemäß als konvexe Erhebung oder als Höcker ausgestaltet. Im Übergang zu den beiden Endabschnitten 39b, 39c ist die Erhebung 51 verrundet und weist weder Kanten noch Stufen auf. Ein Faden kann beim Nähen daher beschädigungsfrei von einem Endabschnitt 39b, 39c zum jeweils anderen Endabschnitt 39c bzw. 39b gleiten.

Die Erhebung 51 zwischen den beiden Endabschnitten 39b, 39c des ersten Ausführungsbeispiels (Figuren 1 bis 9) ragt nicht durch diese Außenkonturfläche A hindurch.

In Querrichtung Q, in Draufsicht auf die Erhebung 51 nimmt deren Breite in Seitenrichtung S entlang der Längsachse L von der Nadelspitze 25 weg kontinuierlich ab. Gleichermaßen verringert sich die Höhe der Erhebung 51 in Querrichtung Q entlang der Längsachse L von der Nadelspitze 25 weg. Die Erhebung 51 hat einen Scheitelpunkt 51a, an dem die Erhebung 51 den größten Abstand zur zweiten Längsmittelebene M2 aufweist. Der Scheitelpunkt 51a ist in der ersten Längsmittelebene M1 angeordnet. Der Abstand des Scheitelpunktes 51a in Querrichtung Q von der zweiten Längsmittelebene M2 ist um eine Differenz D kleiner als der Abstand der ersten Seitenwandkanten 33 in Querrichtung Q von der zweiten Längsmittelebene M2 (Figur 8). Der Abstand der ersten Seitenwandkanten 33 ist im Bereich der Öffnung des Nadelöhrs 30, also im Bereich des Lichtraumprofils 36 gemessen. Der Abstand der zweiten Seitenwandkanten 35 von der zweiten Längsmittelebene M2 ist vorzugsweise ebenfalls größer als der Abstand des Scheitelpunkts 51a von der zweiten Längsmittelebene M2 und kann beispielsweise genau so groß sein wie der Abstand der ersten Seitenwandkanten 33 von der zweiten Längsmittelebene M2. Dadurch lassen sich in Querrichtung Q groß dimensionierte Seitenwände 31 erreichen, die der Nähnadel 20 im Bereich des Nadelöhrs 30 eine gute Stabilität verleihen.

Im Unterschied zum ersten Ausführungsbeispiel gemäß der Figuren 1 bis 9 sind die beiden Endabschnitte 39b, 39c beim zweiten Ausführungsbeispiel gemäß der Figuren 15 bis 20 nicht durch eine Erhebung 51 voneinander getrennt. Vielmehr ist der Rinnengrund 46 in Seitenrichtung S vorzugsweise durchgängig, so dass die beiden Endabschnitte 39b, 39c an der ersten Längsmittelebene M1 unmittelbar stufenlos und kantenlos ineinander übergehen. Die beiden Fadenrinnenmündungen 42, 43 stoßen somit in der ersten Längsmittelebene M1 unmittelbar aneinander an. In Draufsicht entlang der Querrichtung Q auf den Arbeitsabschnitt 23 hat daher die Fadenrinne 39 eine Kontur, die sich in Seitenrichtung S entlang des ersten Rinnenabschnitts 39a ausgehend vom Nadelöhr 30 in Richtung zur Nadelspitze 25 hin zunächst aufweitet. An der Stelle, an der die Kantenabschnitte 48 der Seitenwandbereiche 47 in den Rinnengrund 46 übergehen, beginnen die beiden Endabschnitte 39b, 39c. Die beiden Endabschnitte 39b, 39c haben gemeinsam eine sich vom Rinnenabschnitt 39a zur Nadelspitze 25 hin verjüngende Kontur. Die Fadenrinne 39 hat dadurch eine Abmessung in Seitenrichtung S, die ausgehend vom Rinnenabschnitt 39a entlang der beiden Endabschnitte 39b, 39c in Richtung zur Nadelspitze 25 hin abnimmt. Dadurch hat die Fadenrinne 39 an den beiden Endabschnitten 39b, 39c eine in Querrichtung Q betrachtet dreieckartige Kontur, wobei die Seitenlinien dieses Dreiecks gekrümmt verlaufen können. Die Fadenrinne 39 hat bei diesem Ausführungsbeispiel an der Übergangsstelle zwischen dem Rinnenabschnitt 39a zu den beiden Endabschnitten 39b, 39c hin in Seitenrichtung S die größte Abmessung.

Die Erhebung 51 bildet den wesentlichen Unterschied zwischen den beiden hier veranschaulichten und beschriebenen Ausführungsbeispielen. Beim zweiten Ausführungsbeispiel gemäß der Figuren 15 bis 20 ist die Erhebung 51 zwischen den beiden Endabschnitten 51 entfernt und durch eine durchgängige Innenfläche der Fadenrinne ersetzt. Ansonsten sind die beiden Ausführungsbeispiele der Nähnadel 20 identisch.

Die Fadenrinne 39 ist zur Vorderseite 32 hin offen. An den beiden Fadenrinnenmündungen 42, 43 öffnet sich die Fadenrinne 39 zusätzlich in Seitenrichtung S auf beiden Seiten der ersten Längsmittelebene M1. Bei den Ausführungsbeispielen ist die Fadenrinne 39 oder sind zumindest die beiden Endabschnitte 39b, 39c gegenüber der zweiten Längsmittelebene M2 betrachtet ausschließlich auf einer Seite vorgesehen. Die Fadenrinne 39 durchsetzt die zweite Längsmittelebene M2 somit nicht, kann die zweite Längsmittelebene M2 aber erreichen.

In Abwandlung hierzu ist es auch möglich, dass zumindest die beiden Endabschnitte 39b, 39c die zweite Längsmittelebene M2 durchsetzen, was stark schematisiert in Figur 9 durch die strichpunktierte Linie veranschaulicht ist. In Erweiterung der zuletzt erwähnten Ausführungsform ist es sogar möglich, dass die gesamte Fadenrinne 39 von der Vorderseite 32 aus betrachtet auf der anderen Seite der zweiten Längsmittelebene M2 liegt. Ergänzend oder alternativ kann auch der Rinnenabschnitt 39a die Längsmittelebene M2 durchsetzen.

Beim bevorzugten Ausführungsbeispiel wird jedoch die zweite Längsmittelebene M2 durch die Fadenrinne 39 an keiner Stelle durchsetzt und allenfalls berührt. Dies hat den Vorteil, dass die Nähnadel 20 durch Umformen, insbesondere Prägen, aus einem Rohling sehr einfach hergestellt werden kann.

Die Fadenrinne 39 stellt eine Cordierung einer Nähnadel 20 dar, die im dargestellten Ausführungsbeispiel symmetrisch zur ersten Längsmittelebene M1 ausgestaltet ist. Vorzugsweise ist die Nähnadel 20 insgesamt symmetrisch zur ersten Längsmittelebene M1 ausgeführt.

In Figur 3 ist schematisch die Breite der Cordierung bzw. der Fadenrinne 39 an verschiedenen Stellen des ersten Ausführungsbeispiels gemäß der Figuren 1 bis 9 dargestellt. Der Rinnenabschnitt 39a hat eine Breite B1 in Seitenrichtung S, die zumindest so groß ist, wie der minimale Abstand der beiden Seitenwände 31 in Seitenrichtung S. Die beiden Endabschnitte 39b, 39c haben jeweils eine Breite B2, die kleiner ist als die Breite B1 des Rinnenabschnitts 39a. Die Breite B2 eines jeweiligen Endabschnitts 39b, 39c ist rechtwinklig zu einer Fadenführungsrichtung F gemessen. Die Fadenführungsrichtung F ergibt sich aus der Richtung des jeweiligen Kantenabschnitts 48 der an den betreffenden Endabschnitt 39b, 39c angrenzt.

Auf der der Fadenrinne 39 entgegengesetzten Seite des Nadelöhrs 30 ist im Arbeitsabschnitt 23 auf der Vorderseite 32 des Nadelkörpers 21 eine Greiferaussparung 53 vorhanden. Im Bereich der Greiferaussparung 53 hat der Nadelkörper 21 somit in Querrichtung Q eine geringere Stärke als an den beiden sich an die Greiferaussparung 53 entlang der Längsachse L anschließenden Bereichen. Durch diese Greiferaussparung 53 kann ein Greifer einer Nähmaschine einen an der Vorderseite 32 entlang des Nadelkörpers 21 verlaufenden Oberfaden besser ergreifen und um den Unterfaden schlingen. Die Greiferaussparung 53 hat zwei Fasen 54, die gegenüber der ersten Längsmittelebene M1 symmetrisch angeordnet sind (Figuren 3 und 5 bzw. 17 und 19). Es ist jedoch auch möglich, die Fase lediglich auf einer Seite vorzusehen oder die Aussparung in anderer Weise unsymmetrisch zur Längsmittelebene M1 zu gestalten. Die Nähnadel 20 kann mit Greifern einer Nähmaschine zusammenarbeiten, die in Seitenrichtung S betrachtet den Faden von der einen oder der anderen Seite her ergreifen. Dadurch eignet sich die Nähnadel 20 auch für den Einsatz in einer Nähmaschine mit zwei Nähnadeln. Durch die symmetrische Ausgestaltung der Nähnadel 20 relativ zur ersten Längsmittelebene M1, kann es auch beim Einsatz in Nähmaschinen mit zwei Nadeln nicht zu Verwechslungen kommen. In einer solchen Nähmaschine können zwei der beschriebenen Nähnadeln 20 ohne die Gefahr von Verwechslungen verwendet werden.

Anhand der Figuren 10 bis 14 wird die Verwendung der Nähnadel 20 in einer Nähmaschine beim Nähen eines Nähguts 60 erläutert. Diese Erläuterung gilt für alle Ausführungsbeispiele, auch wenn die Figuren 10 bis 14 beispielhaft das erste Ausführungsbeispiel der Nähnadel 20 gemäß der Figuren 1 bis 9 zeigen.

In Figur 10 hat die Nadel 20 einen Abstand zum Nähgut 60. Der Oberfaden 61 erstreckt sich ausgehend vom letzten Stich im Nähgut 60 durch das Nadelöhr 30 der Nadel 20. Das Nähgut 60 wird in einer ersten Transportrichtung T1 bewegt. Die erste Transportrichtung T1 ist parallel zur Seitenrichtung S der Nadel 20 ausgerichtet. Dabei bewegt sich die Nadel 20 entlang ihrer Längsachse L nach unten zum Nähgut 60 hin. Zumindest bis zum Einstechen der Nadelspitze 25 in das Nähgut 60 bleibt der Oberfaden 61 dabei innerhalb einer der beiden Fadenrinnenmündungen 42, 43 und beispielsgemäß in der ersten Fadenrinnenmündung 42. Dadurch wird ein unerwünschter Drallverschub des Oberfadens 61 verhindert.

In der Figur 12 hat die Nadel 20 nach ihrem Rückhub aus dem Nähgut 60 wieder die in Figur 10 dargestellte Ausgangsposition. Es sei nun angenommen, dass die Transportrichtung des Nähguts 60 umgekehrt wird. Für den weiteren Nähprozess wird das Nähgut in eine zweite Transportrichtung T2 bewegt, die entgegengesetzt zur ersten Transportrichtung T1 ist. Bei dieser Richtungsumkehr wird der vom Nadelöhr 30 zum Nähgut 60 verlaufende Fadenabschnitt des Oberfadens 61 von der ersten Fadenrinnenmündung 42 - gegebenenfalls über die vorhandene Erhebung 51 - in die zweite Fadenrinnenmündung 43 bewegt (Figuren 13 und 14). Dabei gleitet der Oberfaden 61 über die kanten- und stufenlos ausgeführte konvexe Erhebung 51 zwischen den beiden Endabschnitten 39b, 39c, sofern diese vorhanden ist. Ein Drallverschub des Oberfadens 61 ist dabei zumindest im Wesentlichen vermieden. Der Oberfaden 61 wird über keine abgewinkelte scharfe Kante oder Stufe bewegt, die mit der Erstreckungsrichtung des Oberfadens 61 annähernd übereinstimmt, was zu einem Aufzwirnen oder Entzwirnen des Oberfadens 61 führen kann.

Nach der Durchführung der Umkehr der Transportrichtung wird das Nähgut 60 anschließend in die zweite Transportrichtung T2 bewegt und die Nähnadel 20 führt eine Hubbewegung entlang ihrer Längsachse L aus. Analog zu der in den Figuren 10 und 11 dargestellten Situation verbleibt der Oberfaden 61 dabei in der zweiten Fadenrinnenmündung 43, solange die Nähnadel 20 noch nicht in das Nähgut 60 eingestochen hat.

Die Nähnadel 20 ist mithin für das Nähen in zumindest zwei beispielsgemäß entgegengesetzten Transportrichtungen T1, T2 vorgesehen.

Erfindungsgemäße Nähnadeln sind bevorzugt mit einer Verdrängungsspitze oder einer Schneidspitze ausgestattet.

Die Erfindung betrifft eine Nähnadel 20 zur Verwendung in einer Nähmaschine. Die Nähnadel 20 hat einen Arbeitsabschnitt 23 mit einem Nadelöhr 30 sowie einem sich zu einer Nadelspitze 25 hin verjüngenden Bereich 24. Das Nadelöhr 30 durchsetzt einen Nadelkörper 21 der Nähnadel 20 in einer Querrichtung Q rechtwinklig zu einer Längsachse L des Nadelkörpers 21. An einer Vorderseite 23 des Nadelkörpers 21 ist gegenüber der Außenkontur des Nadelkörpers 21 vertieft eine Cordierung eingebracht, die sich ausgehend vom Nadelöhr 30 in Richtung zur Nadelspitze 25 hin erstreckt. Die Cordierung ist durch eine Fadenrinne 39 mit zwei Fadenrinnenmündungen 42, 43 gebildet. Die Cordierung ist bevorzugt symmetrisch zu einer ersten Längsmittelebene M1 ausgeführt, die durch die Längsachse L und die Querrichtung Q aufgespannt ist. Die Fadenrinne 39 hat einen Rinnenabschnitt 39a im Anschluss an das Nadelöhr 30. Mit Abstand zum Nadelöhr 30 weist die Fadenrinne 39zwei Endabschnitte 39b, 39c mit jeweils einer Fadenrinnenmündung 42, 43 auf. Eine konvexe, abgerundete Erhebung 51 kann bei einer Ausführungsform die beiden Endabschnitte 39b, 39c voneinander trennen. Die Erhebung 51 ist bevorzugt symmetrisch zur ersten Längsmittelebene M1 ausgeführt.

### Bezugszeichenliste:

- 20: Nähnadel
- 21: Nadelkörper
- 22: Halteabschnitt
- 23: Arbeitsabschnitt
- 24: verjüngenden Bereich
- 25: Nadelspitze
- 26: Schaftabschnitt

- 30: Nadelöhr
- 31: Seitenwand
- 32: Vorderseite
- 33: erste Seitenwandkante
- 34: Rückseite
- 35: zweite Seitenwandkante
- 36: Lichtraumprofil

- 39: Fadenrinne
- 39a: Rinnenabschnitt
- 39b: erster Endabschnitt
- 39c: zweiter Endabschnitt
- 40: untere Querfläche
- 41: obere Querfläche
- 42: erste Fadenrinnenmündung
- 43: zweite Fadenrinnenmündung
- 45: Unterkante
- 46: Rinnengrund
- 47: Seitenwandbereich
- 48: Kantenabschnitt

- 51: Erhebung
- 51a: Scheitelpunkt
- 53: Greiferaussparung
- 54: Fase

- 60: Nähgut
- 61: Oberfaden

- A: Außenkonturfläche
- B1: Breite des Rinnenabschnitts
- B2: Breite eines Endabschnitts
- F: Fadenführungsrichtung
- L: Längsachse
- M1: erste Längsmittelebene
- M2: zweite Längsmittelebene
- Q: Querrichtung
- S: Seitenrichtung
- T1: erste Transportrichtung
- T2: zweite Transportrichtung

## Patentansprüche

1. Nähnadel (20) für eine Nähmaschine,
mit einem sich entlang einer Längsachse (L) erstreckenden Nadelkörper (21), der einen Halteabschnitt (22) zum Einspannen der Nähnadel (20) in der Nähmaschine und einen die Nadelspitze (25) der Nähnadel (20) aufweisenden Arbeitsabschnitt (23) aufweist,
mit einem im Arbeitsabschnitt (23) des Nadelkörpers (21) angeordneten Nadelöhr (30), das den Nadelkörper (21) vollständig durchsetzt,
mit einer Fadenrinne (39), die zwischen dem Nadelöhr (30) und der Nadelspitze (25) angeordnet ist, und die an einer der Nadelspitze (25) zugewandten Unterkante (45) des Nadelöhrs (30) in das Nadelöhr (30) einmündet, **dadurch gekennzeichnet daß**
die Fadenrinne (39) mit Abstand zum Nadelöhr (30) eine erste Fadenrinnenmündung (42) und eine zweite Fadenrinnenmündung (43) aufweist, die auf verschiedenen Seiten einer ersten Längsmittelebene (M1) durch den Nadelkörper (21) angeordnet sind.

2. Nähnadel nach Anspruch 1,
**dadurch gekennzeichnet, dass** der Abstand zwischen den beiden Fadenrinnenmündungen (42, 43) in einer Seitenrichtung (S) rechtwinkelig zur ersten Längsmittelebene (M1) zumindest an einigen Stellen größer ist als die Breite der Fadenrinne (39) in der Seitenrichtung (S) an der an das Nadelöhr (30) angrenzenden Stelle.

3. Nähnadel nach Anspruch 1 oder 2,
**dadurch gekennzeichnet, dass** eine Abmessung der Fadenrinne (39) in einer Seitenrichtung (S) rechtwinkelig zur ersten Längsmittelebene (M1) ausgehend vom Nadelöhr (30) in Richtung zu den beiden Fadenrinnenmündungen (42, 43) hin zunimmt.

4. Nähnadel nach einem der vorhergehenden Ansprüche,
**dadurch gekennzeichnet, dass** die Fadenrinne (39) einen Rinnenabschnitt (39a) aufweist, der sich unmittelbar an das Nadelöhr (30) anschließt.

5. Nähnadel nach Anspruch 4,
**dadurch gekennzeichnet, dass** der Rinnenabschnitt (39a) auf entgegengesetzten Seiten durch jeweils einen Seitenwandbereich (47) einer das Nadelöhr (30) begrenzenden Seitenwand (31) begrenzt ist.

6. Nähnadel nach Anspruch 4 oder 5,
**dadurch gekennzeichnet, dass** sich ein Rinnengrund (46) des Rinnenabschnitts (39a) ausgehend vom Nadelöhr (30) in Richtung zur der Nadelspitze (25) an die Längsachse (L) annähert.

7. Nähnadel nach einem der Ansprüche 4 bis 6,
**dadurch gekennzeichnet, dass** die Fadenrinne (39) zwei Endabschnitte (39b, 39c) aufweist, die sich zwischen jeweils einer Fadenrinnenmündung (42, 43) und dem Rinnenabschnitt (39a) erstrecken.

8. Nähnadel nach Anspruch 7,
**dadurch gekennzeichnet, dass** die Endabschitte (39b, 39c) der Fadenrinne (39) in einem sich zur Nadelspitze (25) verjüngenden Bereich (24) des Arbeitsabschnitts (23) angeordnet sind.

9. Nähnadel nach Anspruch 7 oder 8,
**dadurch gekennzeichnet, dass** die Breite (B2) der Endabschnitte (39b, 39c) kleiner ist als die Breite (B1) des Rinnenabschnitts (39a).

10. Nähnadel nach einem der Ansprüche 7 bis 9,
**dadurch gekennzeichnet, dass** zwischen den beiden Endabschnitten (39b, 39c) der Fadenrinne (39) eine Erhebung (51) vorhanden ist.

11. Nähnadel nach Anspruch 10,
**dadurch gekennzeichnet, dass** die Erhebung (51) kantenlos in die beiden Endabschnitte (39b, 39c) der Fadenrinne (39) übergeht.

12. Nähnadel nach Anspruch 10 oder 11,
**dadurch gekennzeichnet, dass** die Erhebung (51) konvex gewölbt ist und einen Scheitelpunkt (51a) an der ersten Längsmittelebene (M1) aufweist.

13. Nähnadel nach einem der vorhergehenden Ansprüche,
**dadurch gekennzeichnet, dass** die Fadenrinne (39) eine zweite Längsmittelebene (M2) durch den Nadelkörper (21), die rechtwinkelig zu der ersten Längsmittelebene (M1) ausgerichtet ist, nicht durchsetzt.

14. Nähnadel nach einem der vorhergehenden Ansprüche,
**dadurch gekennzeichnet, dass** das Nadelöhr (30) auf entgegengesetzten Seiten der ersten Längsmittelebene (M1) durch jeweils eine Seitenwand (31) begrenzt ist, die an einer Seitenwandkante (33, 35) an die Außenkonturfläche (A) des Nadelkörpers (21) angrenzt.

15. Nähnadel nach Anspruch 14 und nach einem der Ansprüche 10 bis 12,
**dadurch gekennzeichnet, dass** die Seitenwandkante (33, 35) einen maximalen Abstand von einer rechtwinkelig zu der ersten Längsmittelebene (M1) ausgerichteten zweiten Längsmittelebene (M2) aufweist, der größer ist als der maximale Abstand der Erhebung (51) zu der zweiten Längsmittelebene (M2).

16. Verwendung der Nähnadel (20) nach einem der vorhergehenden Ansprüche in einer Nähmaschine beim Nähen eines Nähguts (60), das durch die Nähmaschine in zumindest zwei Transportrichtungen (T) transportiert wird.

## Claims

1. Sewing needle (20) for a sewing machine,
having a needle body (21) extending along a longitudinal axis (L), said needle body having a retaining section (22) for fixing the sewing needle (20) in the sewing machine, and a working section (23) which contains the needle tip (25) of the sewing needle (20),
having a needle eye (30) arranged in the working section (23) of the needle body (21), said needle eye completely pushing through the needle body (21),
having a thread groove (39) which is arranged between the needle eye (30) and the needle tip (25), and which leads into the needle eye (30) on a lower edge (45) of the needle eye (30) which is facing towards the needle tip (25), **characterised in that**
the thread groove (39) has a first thread groove mouth (42) and a second thread groove mouth (43) that are at a distance from the needle eye (30), said mouths being arranged on different sides of a first longitudinal central plane (M1) through the needle body (21).

2. Sewing needle according to claim 1,
**characterised in that** the distance between the two thread groove mouths (42, 43) in a lateral direction (S) at right angles to the first longitudinal central plane (M1) is, at least at certain points, greater than the width of the thread groove (39) in the lateral direction (S) at the point adjoining the needle eye (30).

3. Sewing needle according to claim 1 or 2,
**characterised in that** a dimension of the thread groove (39) in a lateral direction (S) at right angles to the first longitudinal central plane (M1) increases from the needle eye (30) in the direction of both thread groove mouths (42, 43).

4. Sewing needle according to one of the preceding claims,
**characterised in that** the thread groove (39) has a groove section (39a) which is directly attached to the needle eye (30).

5. Sewing needle according to claim 4,
**characterised in that** the groove section (39a) is bordered on opposite sides by a respective side wall region (47) of a side wall (31) that borders the needle eye (30).

6. Sewing needle according to claim 4 or 5,
**characterised in that** a groove base (46) of the groove section (39a) approaches the longitudinal axis (L) from the needle eye (30) in the direction towards the needle tip (25).

7. Sewing needle according to one of claims 4 to 6,
**characterised in that** the thread groove (39) has two end sections (39b, 39c) which extend between a respective thread groove mouth (42, 43) and the groove section (39a).

8. Sewing needle according to claim 7,
**characterised in that** the end sections (39b, 39c) of the thread groove (39) are arranged in a region (24) of the working section (23) that tapers towards the needle tip (25).

9. Sewing needle according to claim 7 or 8,
**characterised in that** the width (B2) of the end sections (39b, 39c) is smaller than the width (B1) of the groove section (39a).

10. Sewing needle according to one of claims 7 to 9,
**characterised in that** an elevation (51) is present between the two end sections (39b, 39c) of the groove thread (39).

11. Sewing needle according to claim 10,
**characterised in that** the elevation (51) passes into both end sections (39b, 39c) of the thread groove (39) without edges.

12. Sewing needle according to claim 10 or 11,
**characterised in that** the elevation (51) is curved convexly and has a vertex (51a) on the first longitudinal central plane (M1).

13. Sewing needle according to one of the preceding claims,
**characterised in that** the thread groove (39) does not push through a second longitudinal central plane (M2) through the needle body (21), said plane being configured at right angles to the first longitudinal central plane (M1).

14. Sewing needle according to one of the preceding claims,
**characterised in that** the needle eye (30) is bordered on opposite sides of the first longitudinal central plane (M1) by a respective side wall (31) which adjoins the outer contour surface (A) of the needle body (21) at a side wall edge (33, 35).

15. Sewing needle according claim 14 and according to one of claims 10 to 12,
**characterised in that** the side wall edge (33, 35) has a maximum distance from a second longitudinal central plane (M2) that is configured at right angles to the first longitudinal central plane (M1), said distance being greater than the maximum distance from the elevation (51) to the second longitudinal central plane (M2).

16. Use of the sewing needle (20) according to one of the preceding claims in a sewing machine when sewing a sewing material (60), said sewing material being transported by the sewing machine in at least two transportation directions (T).

## Revendications

1. Aiguille à coudre (20) destinée à une machine à coudre,
comprenant un corps d'aiguille (21) qui s'étend le long d'un axe longitudinal (L) et présente une partie de support (22), destinée au serrage de l'aiguille à coudre (20) dans la machine à coudre, et une partie travaillante (23) présentant la pointe (25) de l'aiguille à coudre (20),
comprenant un chas d'aiguille (30) qui est disposé dans la partie travaillante (23) du corps d'aiguille (21) et traverse complètement le corps d'aiguille (21),
comprenant une rainure de fil (39) qui est disposée entre le chas d'aiguille (30) et la pointe d'aiguille (25) et qui débouche dans le chas d'aiguille (30), à l'endroit d'une arête inférieure (45) du chas d'aiguille (30) tournée vers la pointe de l'aiguille (25), **caractérisée en ce que**
la rainure d'aiguille (39) présente, à distance du chas d'aiguille (30), une première embouchure de rainure de fil (42) et une deuxième embouchure de rainure de fil (43), qui sont disposées sur des côtés différents d'un premier plan médian longitudinal (M1) passant par le corps d'aiguille (21).

2. Aiguille à coudre selon la revendication 1, **caractérisée en ce que** la distance entre les deux embouchures de rainure de fil (42, 43), dans une direction latérale (S) à angle droit par rapport au premier plan médian longitudinal (M1), est plus grande, au moins à quelques endroits, que la largeur de la rainure de fil (39) dans la direction latérale (S) à l'endroit adjacent au chas d'aiguille (30).

3. Aiguille à coudre selon la revendication 1 ou 2, **caractérisée en ce qu'**une dimension de la rainure de fil (39), dans une direction latérale (S) à angle droit par rapport au premier plan médian longitudinal (M1), augmente en direction des deux embouchures de rainure de fil (42, 43), en partant du chas d'aiguille (30).

4. Aiguille à coudre selon l'une des revendications précédentes, **caractérisée en ce que** la rainure d'aiguille (39) présente une portion de rainure (39a) qui se raccorde directement au chas d'aiguille (30).

5. Aiguille à coudre selon la revendication 4, **caractérisée en ce que** la portion de rainure (39a) est délimitée sur des côtés opposés respectivement par une partie de paroi latérale (47) d'une paroi latérale (31) délimitant le chas d'aiguille (30).

6. Aiguille à coudre selon la revendication 4 ou 5, **caractérisée en ce qu'**un fond de rainure (46) de la portion de rainure (39a) s'approche de l'axe longitudinal (L), en partant du chas de l'aiguille (30) en direction de la pointe de l'aiguille (25).

7. Aiguille à coudre selon l'une des revendications 4 à 6, **caractérisée en ce que** la rainure de fil (39) présente deux portions d'extrémité (39b, 39c) qui s'étendent respectivement entre une embouchure de rainure de fil (42, 43) et la portion de rainure (39a).

8. Aiguille à coudre selon la revendication 7, **caractérisée en ce que** les portions d'extrémité (39b, 39c) de la rainure de fil (39) sont disposées dans une région de la partie travaillante (23) qui se rétrécit en direction de la pointe de l'aiguille (25).

9. Aiguille à coudre selon la revendication 7 ou 8, **caractérisée en ce que** la largeur (B2) des portions d'extrémité (39b, 39c) est inférieure à la largeur (B1) de la portion de rainure (39a).

10. Aiguille à coudre selon l'une des revendications 7 à 9, **caractérisée en ce qu'**un bossage (51) est prévu entre les deux portions d'extrémité (39b, 39c) de la rainure de fil (39).

11. Aiguille à coudre selon la revendication 10, **caractérisée en ce que** le bossage (51) se raccorde sans arêtes aux deux portions d'extrémité (39b, 39c) de la rainure de fil (39).

12. Aiguille à coudre selon la revendication 10 ou 11, **caractérisée en ce que** le bossage (51) est incurvé sous une forme convexe et présente un sommet (51 a) à l'endroit du premier plan médian longitudinal (M1).

13. Aiguille à coudre selon l'une des revendications précédentes, **caractérisée en ce que** la rainure de fil (39) ne traverse pas un deuxième plan médian longitudinal (M2) qui passe par le corps d'aiguille (21) et est orienté à angle droit par rapport au premier plan médian longitudinal (M1).

14. Aiguille à coudre selon l'une des revendications précédentes, **caractérisée en ce que** le chas d'aiguille (30) est délimité, sur des côtés opposés du premier plan médian longitudinal (M1), respectivement par une paroi latérale (31) qui, sur un bord de paroi latérale (33, 35), est adjacente à la surface de contour extérieur (A) du corps d'aiguille (21).

15. Aiguille à coudre selon la revendication 14 et selon l'une des revendications 10 à 12, **caractérisée en ce que** le bord de paroi latérale (33, 35) présente une distance maximale par rapport à un deuxième plan médian longitudinal (M2) orienté à angle droit par rapport au premier plan médian longitudinal (M1), qui est plus grande que la distance maximale du bossage (51) par rapport au deuxième plan médian longitudinal (M2).

16. Utilisation de l'aiguille à coudre (20) selon l'une des revendications précédentes, dans une machine à coudre lors de la couture d'une pièce à coudre (60) qui est transportée dans au moins deux sens de transport (T) à travers la machine à coudre.
